# FASCICULE DE BREVET EUROPEEN

(11) **EP 0 419 317 B1**
(45) Date de publication et mention de la délivrance du brevet: **30.11.1994**
(21) Numéro de dépôt: 90402478.3
(22) Date de dépôt: 10.09.1990
(51) Int. Cl.: A43B 21/42

(54) **Elément de protection pour talon aiguille de chaussure**
Schutzelement für Nadelabsätze von Schuhen
Protective element for stiletto heel of a shoe

(30) Priorité: 15.09.1989 FR 8912091
(43) Date de publication de la demande: 27.03.1991
(73) Titulaire: S.A. M3B, F-21200 Beaune (FR)
(72) Inventeur: Bouchet, Manöel, F-21200 Montagny-les-Beaune (FR)
(74) Mandataire: Kügele, Bernhard

(56) Documents cités:
- EP-A- 0 068 056
- EP-A- 0 210 922
- FR-A- 2 398 471
- GB-A- 2 098 457

## Description

La présente invention a trait au domaine de la chaussure et concerne tout particulièrement un élément de protection anti-dérapant et anti-usure destiné à être fixé à l'extrémité libre du talon d'une chaussure de femme et, spécifiquement, du talon dit "aiguille".

On connait déjà, dans le domaine, plusieurs types de tels éléments, souvent désignés par le terme "bonbout". Le type d' élément le plus connu consiste en un simple bloc de matière plastique synthétique de résistance à l'usure et à la déformation appropriée, et qui est enfoncé dans le talon d'une chaussure à l'aide d'un élément de fixation métallique tel qu'une cheville, un tenon, un clou, etc... Pour éviter que la tête de l'élément de fixation métallique ne frotte sur le sol au cours de la marche, il est connu de prévoir dans le bloc d'usure un renforcement approprié destiné à recevoir ladite tête, afin qu'elle ne puisse venir en contact avec le sol. Cependant, dès qu'une certaine usure du bloc a eu lieu, on conçoit que la tête de l' élément de fixation vient affleurer à la surface inférieure de celui-ci, pour ainsi désavantageusement détériorer le sol et/ou engendrer des bruits intempestifs.

Pour pallier cet inconvénient, on a prévu de noyer la tête du clou de fixation à l'intérieur de l'élément de protection. Une telle solution conduit cependant à un autre inconvénient. En effet, du fait de la souplesse inhérente du matériau de l'élément, on comprend que sa fixation à l'extrémité du talon à l' aide d'un marteau ne conduise pas à l'assemblage parfaitement rigide qui est souhaité, et il est fréquent que ce type d'élément soit à remplacer bien avant que son degré d'usure ne l' exige, par exemple à cause d'une séparation prématurée de l'assemblage due à un défaut de marche, un choc accidentel, ou encore à cause d'un phénomène marqué de poinçonnement de l'élément de protection par la tête du clou qu'il abrite. On constate également des phénomènes de résonance et de glissement.

Enfin l'on remarque souvent, après un certain temps d'utilisation, en particulier avec les talons étroits tels que talons "aiguille" et analogues, que l'élément de protection peut tourner librement par rapport au talon. Ceci est bien entendu désavantageux, tant au point de vue de la stabilité et du confort de la chaussure que d'un point de vue esthétique.

De très nombreux systèmes de protection de type "bonbout" ont été préconisés, commercialisés et/ou ont fait l'objet d'un assez grand nombre de brevets d'invention. On est parvenu, certes, à des éléments de bonne robustesse à l'usage (voir par exemple les documents EP-A-186 566, qui réprésente le préambule de la revendication indépendante 1, et EP-A-210 922) mais tous les perfectionnements brevetés et suggérés jusqu'ici ont essentiellement concerné les moyens de liaison ou fixation du bloc ou plaque d' usure au talon de la chaussure, par chevilles, clous, tenons ou analogues, étant convenu que cette plaque d'usure était laissée à l'appréciation du fabricant, lequel peut exercer son choix dans un large catalogue de produits existant actuellement sur le marché. On notera que, jusqu'ici, cette plaque d'usure est soit contenue dans une cuvette solidaire de la tête de clou (moyen de fixation au talon) soit maintenue en place par cette même tête en position traversante.

Il est primordiale de rappeler ici les critères auxquels doit satisfaire un bonbout "idéal", à savoir :
- une bonne résistance à l'abrasion de la plaque d'usure en contact avec le sol ;
- une absence du phénomène de poinçonnement cité ci-avant, dû à l'usure prématurée de la tête du clou ou autre moyen de fixation ;
- une résistance maximale à l'arrachement c'est-à-dire à la désolidarisation du clou et de la plaque d'usure, la souplesse du matériau constitutif de cette plaque entraînant son déchiquetage prématuré.

Il est bien évident qu'une même matière utilisée pour la plaque d'usure ne peut satisfaire à ces trois exigences et les techniques utilisées jusqu'à présent n'ont pu aboutir qu'à des compromis plus ou moins heureux.

Il a maintenant été trouvé une solution à ce problème d'obtention d'un "bonbout" de grande qualité et de confort de marche, permettant de remplir les séries d'exigences précitées, apparent tout à fait contradictoires.

Conformément à l'invention, le nouvel élément de protection, du type comportant un moyen de fixation au talon ou clou, dont la tête est noyée dans un bloc ou plaque d'usure, compose les caractéristiques selon les revendications 1 à 5 qui suivent la présente description.

On comprendra qu'un tel ensemble, où se trouvent fermement solidarisés le moyen de fixation, ou clou, et la plaque d'usure, puisse réunir les qualités recherchées pour le bonbout le plus parfait possible. En effet, l'emprisonnement de la tête du clou dans la partie intermédiaire très dure (ou premier matériau) procure la résistance à l'arrachement ainsi qu'aux déformations par torsion et/ou traction. Un tel moulage permet d'éviter en outre, ou en tout cas de retarder considérablement le phénomène de poinçonnement. Enfin le "surmoulage" autour de ce matériau dur par une matière plastique compatible plus souple, procurant le confort à la marche, permet de satisfaire à la condition de résistance à l'abrasion, par le choix d'un matériau de bonnes caractéristiques anti-usure.

En pratique, le premier matériau doit donc avoir une dureté suffisante et de préférence au moins égale à 74 Shore D. Il est avantageusement choisi parmi les matières plastiques aptes à être moulées par injection comme par exemple - à titre non limitatif - des polyamides ou polyuréthannes renforcés par une charge à base de verre ou autre matériau approprié. Le second matériau est choisi au contraire parmi les matières plastiques coulables et polymérisables de façon à réaliser, dans un moule où l'on a moulé par injection la tête du moyen de fixation ou clou, une liaison parfaite et homogène entre la résine coulée et la partie dure. Cette seconde matière plastique peut, par exemple, être constituée par un polyuréthanne sélectionné pour sa grande résistance à l'usure et à l'abrasion. Sa dureté doit être voisine de 90 Shore A seulement.

Des réalisations d'éléments de protection, conformes aux caractéristiques de l'invention, sont illustrées, à titre non limitatif, sur les figures 1 à 3 de la planche annexée de dessins.

Ces trois figures représentent un ensemble complet d'éléments de protection de type "bonbout" prêt à être fixé, par la partie acérée du moyen de fixation, dans le talon aiguille d'une chaussure de femme.

Le moyen de fixation 1, constitué par une cheville à cannelures 2, est muni d'une tête solidaire 3 que l'on a emprisonnée dans le matériau plastique dur 4, avantageusement par moulage par injection. On a ensuite effectué, autour de ce moulage 4, un "surmoulage" 5 à l'aide d'une résine polymérisable donnant lieu à un matériau plus tendre et plus souple, de bonne résistance à l'abrasion. Ce surmoulage 5 constitue la plaque d'usure proprement dite du bonbout.

Comme on peut le voir sur la figure 1, la résistance au poinçonnement de l'élément est fournie par une surface du moulage dur 4 égale à celle de la plaque d' usure 5. Sur les figures 2 et 3, au contraire, qui correspondent à des réalisations préférentielles de bonbout pour talons aiguille de faible section, une partie plus ou moins importante du matériau dur 4 vient partiellement en contact avec le sol. Par exemple, sur la figure 3, l'étroit prolongement 5 de la partie dure 4 peut servir de témoin d'usure.

On a réalisé de cette façon des séries de bonbouts monoblocs qui ont été testés mécaniquement en laboratoire ainsi qu'en conditions réelles de marches prolongées. La matière dure était constituée par un polyamide chargé au verre de dureté Shore D d'environ 78 alors que la matériau coulé et surmoulé consistait en une résine polyuréthanne sélectionnée pour ses caractéristiques de souplesse et sa résistance à l'abrasion. Sa dureté, environ 90 Shore A, était bien inférieure à celle du matériau dur. En opérant ainsi, on a obtenu, pour la majorité des échantillons expérimentés, des résistances à la traction (et donc à l'arrachement supérieures à 45 Kg - considérablement plus élevées que celles des meilleurs bonbouts actuellement sur le marché - ainsi que des résistances à l'usure ou abrasion plus de quatre fois supérieures à celles obtenues avec les plaques d'usure connues.

La surface imaginaire de séparation ou "ligne de démarcation" entre les deux matériaux plastiques peut être incurvée, au lieu d'être rectiligne comme sur la figure 1 de façon à prévoir une épaisseur plus grande de la plaque d'usure 5 du côté d'attaque du pied sur le sol. En outre, le témoin d'usure 6 de la figure 3 peut être conformé différemment et être prévu en couleur afin de constituer un repère facilement identifiable.

## Revendications

1. ELément de protection antidérapant et anti-usure pour talon aiguille de chaussure, du type comportant un moyen de fixation (1) au talon, dont la tête (3) est noyée dans un bloc ou plaque d'usure, caractérisé en ce que ladite tête est moulée dans un premier matériau (4) en matière plastique de grande dureté, au moins égale à 74 shore D, qui fait corps avec un second matériau (5) en matière plastique compatible, plus souple et résistant à l'abrasion, de dureté voisine de 90 shore A seulement, ledit matériau jouant le rôle de plaque d'usure ; la tête (3) du moyen de fixation (1) et les deux matériaux (4,5) constituant un ensemble homogène et unitaire.

2. Elément selon la revendication 1, caractérisé en ce que le premier matériau (4) est choisi parmi les matières plastiques moulables par injection.

3. Elément selon la revendication 2, caractérisé en ce que la matière plastique est constituée par un polymère de type polyamide ou polyuréthanne chargé par du verre

4. Elément selon l'une quelconque des revendications 1 à 3, caractérisé en ce que le second matériau (5) est choisi parmi les matières plastiques coulables et polymérisables compatibles avec le premier matériau (4).

5. Elément selon l'une quelconque des revendications 1 à 4,caractérisé en ce que l'espace occupé par le premier matériau (4) dans lequel ladite tête (3) est moulée se prolonge pour venir en contact avec le sol, après la pose dudit élément sur le talon de chaussure.

## Claims

1. Protection element with antiskid and antiwear properties for stiletto heel shoes, typically comprising a fixation means (1) for fixation on to the heel, whereof the head portion (3) is embedded within a wear block or plate, characterized in that said head portion is molded from a first material (4) of elevated hardness plastic material, of at least 74 shore D, which is integral with a second material (5) of compatible plastic material, which is softer and resistant to abrasion, of a hardness of approximately 90 shore A only, said material playing the role of a wear plate; the head portion (3) of the fixation means (1) and the two materials (4, 5) constituting a homogenous and unitarian assembly.

2. Element according to claim 1, characterized in that the first material (4) is selected from injection moldable plastic materials.

3. Element according to claim 2, characterized in that the plastic material is constituted by a polymer of the polyamid or polyurethane type charged with glass.

4. Element according to anyone of claims 1-3, characterized in that the second material (5) is selected from castable and polymerizable plastic materials which are compatible with the first material (4).

5. Element according to anyone of claims 1-4, characterized in that the space which is occupied by the first material (4) within which said head portion (3) is molded, extends such as to come into contact with the ground after said element has been assembled on the heel of the shoe.

## Patentansprüche

1. Protektionselement mit Antirutsch-und Antiabnützungseigenschaften für Bleistiftschuhabsätze, der Art welche ein Befestigungsmittel (1) umfasst, von dem ein Kopfteil (3) in einem Abnützungsblock oder einer Abnützungsplatte eingebettet ist, dadurch gekennzeichnet, dass dieser Kopfteil aus einem ersten Material (4) aus Plastikmaterial hoher Härte, von mindestens 74 shore D gegossen ist, welches mit einem zweiten Plastikmaterial (5) aus kompatiblem, weicherem und reibungsresistentem Plastikmaterial einer Härte um 90 shore A ein Stück bildet; wobei das Kopfteil (3) des Befestigungsmittels (1) und die beiden Materialien (4, 5) ein einheitliches homogenes Ensemble bilden.

2. Element nach Anspruch 1, dadurch gekenzeichnet, dass des erste Material (4) aus spritzgussfähigen Plastikmaterialien ausgewählt ist.

3. Element nach Anspruch 2, dadurch gekennzeichnet, dass das Plastikmaterial aus einen Polymer des Typs Polyamid oder Polyurethan mit Glas ausgewählt ist.

4. Element nach irgendeinem der Ansprüche 1-3, dadurch gekennzeichnet, dass das zweite Material (5) aus giessbaren und polymerisierbaren Plastikmaterialien ausgewählt ist, welche mit dem ersten Material (4) kompatibel sind.

5. Element nach irgendeinem der Ansprüche 1-4, dadurch gekennzeichnet, dass der vom ersten Material (4) eingenommene Raum in dem dieser Kopfteil (3) gegossen ist sich so erstreckt, dass er, nachdem dieses Element auf dem Schuhabsatz plaziert ist, mit dem Boden in Kontakt kommt.
